# EUROPÄISCHE PATENTSCHRIFT

(11) **EP 2 133 887 B1**
(45) Veröffentlichungstag und Bekanntmachung des Hinweises auf die Patenterteilung: **29.05.2013**
(21) Anmeldenummer: 09007666.2
(22) Anmeldetag: 10.06.2009
(51) Int. Cl.: H01F 7/16, H01F 7/08

(54) **Magnetischer Kreis mit zuschaltbarem Permanentmagnet**
Magnetic circuit with activatable permanent magnet
Circuit magnétique doté d'un aimant permanent pouvant être commuté

(30) Priorität: 13.06.2008 DE 102008028125
(43) Veröffentlichungstag der Anmeldung: 16.12.2009
(73) Patentinhaber: Kendrion (Donaueschingen/Engelswies) GmbH, 78166 Donaueschingen (DE)
(72) Erfinder: Rimbrecht, Andreas, 78176 Blumberg (DE); Krause, Sabine, 78054 Villingen-Schwenningen (DE)
(74) Vertreter: Patentanwälte Westphal, Mussgnug & Partner

(56) Entgegenhaltungen:
- DE-A1- 4 124 087
- DE-A1- 10 031 231
- GB-A- 2 099 223
- GB-A- 2 137 021
- US-A1- 2004 201 441
- US-A1- 2005 024 174

## Beschreibung

Die Erfindung betrifft einen magnetischen Kreis mit den Merkmalen des Oberbegriffs des Patentanspruchs 1.

Ein Hubmagnet mit einem solchen Magnetischen Kreis ist z.B. aus DE 102 40 774 A1, der parallelen US 2004/0201441 A1 und der DE 100 31 231 A1 bekannt.

Magnetische Kreise sind aus dem Stand der Technik beispielsweise aus Klappankermagneten, Drehmagneten oder Hubmagneten bekannt. Bekannte Hubmagneten weisen einen magnetischen Kreis mit wenigstens einer bestrombaren Spule, die an einem Polkern angeordnet ist, wenigstens einem bewegbaren Anker, einem Joch zur Führung des Magnetfelds und wenigstens einem Permanentmagneten auf. Die bestrombare Spule ist dabei umfänglich zu dem Polkern und dem bewegbaren Anker angeordnet, während das Joch den magnetischen Kreis zwischen den Polen der bestrombaren Spule zur Führung des Magnetfelds schließt. In den bekannten Hubmagneten ist des weiteren eine Rückstellfeder vorgesehen, die den Anker in unbestromten Zustand der Spule in eine Ausgangsposition rückstellt. Der Permanentmagnet ist in dem magnetischen Kreis in Flussrichtung angeordnet und verstärkt damit die Hubkraft des durch den magnetischen Kreis ausgebildeten Elektromagneten.

Ein Nachteil der bekannten Anordnung ist, dass die Leistung von magnetischen Kreisen mit einem eingebauten Permanentmagneten nur unwesentlich besser als ohne den Permanentmagneten ist, da eine durch den Permanentmagneten induzierte Kraftkomponente dauerhaft vorhanden ist und daher die Rückstellfeder und diesen Betrag stärker dimensioniert sein muss. Im Enddefekt ist also die Kraftkomponente des Permanentmagneten kaum nutzbar.

Hier setzt die vorliegende Erfindung an.

Es ist die Aufgabe der Erfindung einen magnetischen Kreis mit einem Permanentmagneten zur Verfügung zu stellen, bei dem die Kraftkomponente des Permanentmagneten annährend vollständig nutzbar ist.

Diese Aufgabe wird durch einen magnetischen Kreis mit den Merkmalen des Patentanspruchs 1 gelöst.

Durch eine zuschaltbare Ausbildung des Permanentmagneten ist die Kraftkomponente des Permanentmagneten während eines unbestromten Zustands der Spule nicht in den magnetischen Kreisen mit eingebunden und wird erst bei Bestromung der Spule in den magnetischen Kreis gelenkt. Es ist dadurch möglich die Kraftkomponente des Permanentmagneten annährend vollständig auszunutzen.

Der Permanentmagnet ist hierbei im unbestromten Zustand der Spule in einem magnetischen Kurzschlusskreis angeordnet sein, der durch Bestromung der Spule unterbrechbar ist.

Eine Rückstellfeder, die den Anker, in unbestromtem Zustand der Spule in eine Ausgangsposition zurückstellt, kann derart zu dimensioniert sein, dass sie lediglich die durch Gewichtskraft des Ankers sowie die entstehende Reibung überwindet. Die Kraftkomponente des Permanentmagneten ist dadurch annähernd vollständig nutzbar.

Um den Permanentmagneten in den magnetischen Kreis zu schallten, weist der Anker eine besondere Kontur auf. Der Anker weist dazu eine Stufe auf, die derart ausgebildet ist, dass sie in unbestromtem Zustand der Spule durch die Rückstellfeder so angeordnet ist, dass der Kurzschlusskreis für den Permanentmagneten geschlossen ist und dass in bestromtem Zustand der Spule die Position des Ankers derart verändert wird, dass der Kurzschlusskreis des Permanentmagneten unterbrochen ist und die Feldlinien in den magnetischen Kreis der Spule eingeleitet werden.

Es ist so auf einfache Art und Weise möglich mit einer schwachen Spule ein starkes Magnetfeld eines Permanentmagneten zu steuern.

In der erfindungsgemäßen Ausbildungsform weist der Anker des weiteren einen Steuerkonus zur Anpassung der Hub-Kraftkennlinie auf.

Der Permanentmagnet kann beispielsweise als Stabmagnet ausgebildet sein, der seitlich und in Umfangsrichtung der Spulenwindungen angeordnet ist. Die Ausrichtung der Magnetpole erfolgt vorzugsweise korrespondierend zur Ausrichtung des durch die Spule erzeugbaren Magnetfelds.

In einer bevorzugten Ausführungsform ist für den magnetischen Kreis und den Kurzschlusskreis des Permanentmagnets ein gemeinsames Joch vorgesehen um die Magnetfeldlinien zu lenken.

Durch ein gemeinsames Joch ist es möglich eine Umlenkung des Magnetfelds des Permanentmagneten allein durch die konturierte Ausführung des Ankers zu gewährleisten.

Die Spule kann beispielsweise auf einem Spulenträger aus Kunststoff angeordnet sein, wodurch einen elektrischen Isolierung der Spule gegenüber in dem Spulenkern und dem Anker sowie eine einfache Austauschbarkeit der Spule erzielt wird. Es ist des weiteren möglich durch den Spulenträger eine glatte Oberfläche zu angrenzenden Bauteilen des magnetischen Kreises zu gewährleisten.

Der Permanentmagnet kann ebenfalls ober- und unterseitig in Kunststoff eingefasst sein bzw. auf einem entsprechenden Träger sitzen. Durch einen entsprechenden aus Kunststoff ausgebildeten Träger für den Permanentmagneten wird eine definierte Ausrichtung sowie eine korrekte Anordnung des Permanentmagneten gewährleistet.

Ein erfindungsgemäßer magnetischer Kreis wird bevorzugter Weise in einem Hubmagneten, beispielsweise in einem Auslösemagnet, eingesetzt.

Die vorliegende Erfindung wird nachfolgend unter Bezugnahme auf die beigefügten Figuren näher erläutert. Gleiche oder funktionsgleiche Komponenten tragen dabei stets gleiche Bezugszeichen.

### Es zeigen:

- Figur 1: einen magnetischen Kreis mit zuschaltbarem Permanentmagneten und unbestromter Spule,
- Figur 2: den magnetischen Kreis aus Figur 1 mit bestromter Spule,
- Figur 3: ein Anwendungsbeispiel des magnetischen Kreises aus den Figuren 1 und 2 in einem Hubmagneten, und
- Figur 4: eine Draufsicht auf einen Schnitt entlang der Linie A-A durch den Hubmagneten aus Figur 3.

Figur 1 zeigt einen magnetischen Kreis 10 bei dem eine Spule 11 um einen Polkern 12A sowie um einen entlang einer Längsachse bewegbaren Anker 12B angeordnet ist. Zur Führung eines durch die Spule 11 erzeugbaren Magnetfelds ist ein Joch 13 vorgesehen, das die magnetischen Pole der Spule verbindet. In einem ankerseitigen Teil des Jochs 13 ist ein Permanentmagnet 14 angeordnet, der derart ausgerichtet ist, dass das Magnetfeld des Permanentmagneten 14 gleichsinnig zu dem durch die Spule erzeugbaren Magnetfeld verläuft. In unbestromtem Zustand der Spule 11 ist der Anker 12b in einer vom Polkern 12a entfernt liegenden Ausgangsposition angeordnet.

Zur Steuerung der Magnetkraft des Permanentmagneten 14 ist ein Kurzschlusskreis 20 für das Magnetfeld des Permanentmagneten 14 vorgesehen, der durch den Anker 12b in unbestromten Zustand der Spule geschlossen ist. Da Magnetfeldlinien stets den Weg des geringsten magnetischen Widerstandes wählen wird der Großteil des durch den Permanentmagneten 14 erzeugten Magnetfelds über den Kurzschlusskreis 20 gelenkt, so dass nur eine geringe Kraftkomponente in Richtung des Polkerns 12a auftritt.

Figur 2 zeigt den magnetischen Kreis aus Figur 1 mit bestromter Spule.

Der Anker 12b ist derart ausgestaltet, dass er eine Stufe 121 aufweist, die derart angeordnet ist, dass sie in bestromten Zustand der Spule 11 einen Luftspalt 22 in dem Kurzschlusskreis erzeugt und damit die Magnetfeldlinien des Permanentmagneten 14 aus dem Kurzschlusskreis 20 in den magnetischen Kreis 10 mit der Spule 11 umleitet. Es ist damit möglich durch eine einfache Freistellung in der Kontur des Ankers 12b die Magnetfeldlinien in den magnetischen Kreis 10 umzuleiten.

Ein Übergang zwischen dem Polkern 12a und dem Anker 12b ist außerdem mit einem Steuerkonus 123 versehen, der zur Einstellung einer stetigen Steuerkennlinie des magnetischen Kreises 10 dient.

In Figur 3 ist der magnetische Kreis 10 in einem Hubmagneten, wie er beispielsweise in Auslösemagneten zum Einsatz kommt, dargestellt. Der Polkern 12a und der Anker 12b sind in dieser Ausführungsform an einem Stößel 18 angeordnet, der mit dem Anker feststehend verbunden ist. Zwischen dem Polkern 12a und dem Anker 12b ist des weiteren eine Rückstellfeder 17 angeordnet, die den Anker 12a bei unbestromter Spule in die Ausgangsposition mit geschlossenem Kurzschlusskreis 20 rückführt. Die Spule 11 ist konzentrisch und umfänglich zu dem Polkern 12a und dem Anker 12b angeordnet und sitzt auf einem Spulenträger 111 aus Kunststoff. Der Permanentmagnet 14 ist ebenfalls oberseitig und unterseitig von Kunststoff umgeben und ist unterhalb der Spule 11 zwischen dem Joch 13 und einer Leitplatte 15 zur Führung der Magnetfeldlinien angeordnet. Der Kurzschlusskreis 20 im unteren Teil der Figur 3 ist wie auch schon in den Figuren 1 und 2 dargestellt durch die Kontur des Ankers schließbar und öffenbar wodurch ein starkes Magnetfeld des Permanentmagneten 14 durch eine relativ schwach dimensionierte Spule 11 steuerbar ist.

Figur 4 zeigt eine Draufsicht auf einen Schnitt entlang der Linie A-A durch den Hubmagneten aus Figur 3. In dieser Schnittdarstellung ist besonders gut die Anordnung der Permanentmagneten 14 zwischen dem Joch 13 und der Leitplatte 15 zu erkennen. Die Permanentmagneten 14 sind stabförmig ausgebildet und liegen zueinander parallel. In Figur 4 ist des weiteren besonders gut der zentral angeordnete und zylindrisch ausgebildete Anker 12b mit dem konzentrisch angeordneten Stößel 18 zu erkennen.

Bezugszeichenliste:
- 10: magnetischer Kreis
- 11: Spule
- 12a: Polkern
- 12b: Anker
- 13: Joch
- 14: Permanentmagnet
- 15: Leitplatte
- 17: Rückstellfeder
- 18: Stößel
- 20: Kurzschlusskreis
- 22: Luftspalt
- 111: Spulenträger
- 121: Stufe
- 123: Steuerkonus

## Patentansprüche

1. Magnetischer Kreis (10) mit
- wenigstens einer bestrombaren Spule (11), die an einem Polkern (12a) angeordnet ist,
- wenigstens einem bewegbaren Anker (12b),
- wenigstens einer Rückstellfeder (17), die den Anker (12b) in unbestromtem Zustand der Spule (11) rückstellt,
- einem Joch (13) zur Führung eines Magnetfelds und
- wenigstens einem Permanentmagnet (14), welcher in den magnetischen Kreis (10) durch Bewegung des Ankers zuschaltbar angeordnet ist
**dadurch gekennzeichnet, dass**
- der Anker eine konturierte Ausbildung in Form einer Stufe (121) aufweist,
- dass der Permanentmagnet (14) in einem ankerseitigen Teil des Jochs (13) und zwischen einem Ende der Spule und einem Ende des Jochs angeordnet ist und
- dass die Magnetisierungsrichtung des Permanentmagneten (14) senkrecht zur Längserstreckung des Ankers (12b) verläuft, und wobei
- im unbestromten Zustand der Spule (11) der Anker (12b) von der Rückstellfeder (17) in einer ersten Stellung rückgestellt ist, in welcher von dem Permanentmagneten (14) und dem Anker (12b) einen geschlossenen magnetischen Kurzschlusskreis (20) gebildet wird, und wobei
- im bestromten Zustand der Spule (11), der Anker (12b) in eine zweite Stellung geführt ist, in welcher von der Stufe ein Luftspalt (22) gebildet ist, so dass ein unterbrochener magnetischer Kurzschlusskreis (20) gebildet wird.

2. Magnetischer Kreis (10) nach Anspruch 1,
**dadurch gekennzeichnet, dass**
der Polkern (12a) und der Anker (12b) einen Steuerkonus (123) aufweisen.

3. Magnetischer Kreis (10) nach einem der vorhergehenden Ansprüche,
**dadurch gekennzeichnet, dass**
der Permanentmagnet (14) als Stabmagnet ausgebildet ist.

4. Magnetischer Kreis (10) nach einem der vorhergehenden Ansprüche,
**dadurch gekennzeichnet, dass**
für den magnetischen Kreis (10) und den Kurzschlusskreis (20) ein gemeinsames Joch (13) vorgesehen ist.

5. Magnetischer Kreis (10) nach einem der vorhergehenden Ansprüche,
**dadurch gekennzeichnet, dass**
die Spule (11) auf einem Spulenträger (111) aus Kunststoff sitzt.

6. Magnetischer Kreis (10) nach einem der vorhergehenden Ansprüche,
**dadurch gekennzeichnet, dass**
der Permanentmagnet (14) oberseitig und unterseitig mit Kunststoff eingefasst ist.

7. Hubmagnet mit einem magnetischen Kreis (10) nach einem der vorhergehenden Ansprüche.

## Claims

1. A magnetic circuit (10) with
- at least one coil (11) which is capable of having a current flow through it and which is arranged on a pole core (12a),
- at least one movable armature (12b),
- at least one return spring (17) which returns the armature (12b) in the state of the coil (11) without a current flowing through it,
- a yoke (13) for conducting a magnetic field and
- at least one permanent magnet (14) which is arranged so as to be capable of being switched into the magnetic circuit (10) by the movement of the armature,
**characterized in that**
- the armature has a contoured design in the form of a step (121),
- the permanent magnet (14) is arranged in a part of the yoke (13) towards the armature and between an end of the coil and an end of the yoke and
- the magnetization direction of the permanent magnet (14) extends at a right angle to the longitudinal extension of the armature (12b), and wherein
- in the state of the coil (11) without a current flowing through it the armature (12b) is returned by the return spring (17) in a first position in which a closed magnetic short circuit (20) is formed by the permanent magnet (14) and the armature (12b), and wherein
- in the state of the coil (11) with a current flowing through it the armature (12b) is guided into a second position in which an air gap (22) is formed by the step, so that an interrupted magnetic short circuit (20) is formed.

2. A magnetic circuit (10) according to claim 1, **characterized in that** the pole core (12a) and the armature (12b) have a control cone (123).

3. A magnetic circuit (10) according to one of the preceding claims, **characterized in that** the permanent magnet (14) is designed in the form of a bar magnet.

4. A magnetic circuit (10) according to any one of the preceding claims, **characterized in that** a common yoke (13) is provided for the magnetic circuit (10) and the short circuit (20).

5. A magnetic circuit (10) according to any one of the preceding claims, **characterized in that** the coil (11) is mounted on a coil carrier (111) of plastics material.

6. A magnetic circuit (10) according to any one of the preceding claims, **characterized in that** the permanent magnet (14) is edged at the top and bottom with plastics material.

7. A lifting magnet with a magnetic circuit (10) according to any one of the preceding claims.

## Revendications

1. Circuit magnétique (10) comportant :
- au moins une bobine (11) pouvant être alimentée en courant qui est montée sur un noyau polaire (12a),
- au moins un induit mobile (12b),
- au moins un ressort de rappel (17) qui rappelle l'induit (12b),lorsque la bobine (11) n'est pas alimentée en courant,
- une culasse (13) permettant la transmission d'un champ magnétique, et
- au moins un aimant permanent (14) qui peut être commuté dans le circuit magnétique (10) par déplacement de l'induit,
**caractérisé en ce que**
l'induit a un contour en forme de gradin (121),
l'aimant permanent (14) est monté dans une partie de la culasse (13) tournée vers l'induit et entre une extrémité de la bobine et une extrémité de la culasse,
la direction de magnétisation de l'aimant permanent (14) est perpendiculaire à l'extension longitudinale de l'induit (12b),
lorsque la bobine (11) n'est pas alimentée en courant, l'induit (12b) est rappelé par le ressort de rappel (17) dans une première position dans laquelle une boucle en court circuit magnétique fermée (20) est formée par l'aimant permanent (14) et l'induit (12b),et
lorsque la bobine (11) est alimentée en courant l'induit (12b) est transféré dans une seconde position dans laquelle un entre fer (22) est formé par le gradin de façon à former une boucle en court circuit magnétique interrompue (20).

2. Circuit magnétique (10) conforme à la revendication 1,
**caractérisé en ce que**
le noyau polaire (12a) et l'induit (12b) comportent un cône de commande (123).

3. Circuit magnétique (10) conforme à l'une des revendications précédentes,
**caractérisé en ce que**
l'aimant permanent (14) est réalisé sous la forme d'un barreau magnétique.

4. Circuit magnétique (10) conforme à l'une des revendications précédentes,
**caractérisé en ce qu'**
il est prévu une culasse (13) commune pour le circuit magnétique (10) et la boucle en court circuit (20).

5. Circuit magnétique (10) conforme à l'une des revendications précédentes,
**caractérisé en ce que**
la bobine (11) s'appuie sur un support de bobine (111) en matériau synthétique.

6. Circuit magnétique (10) conforme à l'une des revendications précédentes,
**caractérisé en ce que**
l'aimant permanent (14) est entouré de matériau synthétique sur sa face supérieure et sur la face inférieure.

7. Electro-aimant de levage comportant un circuit magnétique (10) conforme à l'une quelconque des revendications précédentes.
